# EUROPÄISCHE PATENTANMELDUNG

(11) **EP 4 397 294 A1**
(43) Veröffentlichungstag der Anmeldung: **10.07.2024**
(21) Anmeldenummer: 23154520.3
(22) Anmeldetag: 01.02.2023
(51) Int. Cl.: A61H 33/06

(54) **INFRAROTKABINE MIT BELÜFTUNGSSYSTEM**

(30) Priorität: 09.01.2023 EP 23150710
(71) Anmelder: Mattheiss, Gerd, 7203 Trimmis (CH)
(72) Erfinder: PECHER, Otto, 85653 Aying b. München (DE); ZEIGER, Thomas, 6134 Vomp (AT); MATTHEISS, Gerd, 7203 Trimmis (CH); PIPPIG, Marcus, 08541 Theuma (DE)
(74) Vertreter: Fuchs Patentanwälte Partnerschaft mbB

(57) **Zusammenfassung**

Die vorliegende Erfindung betrifft eine Infrarotkabine zur Wärmeanwendung an einem Nutzer, umfassend ein Sitz- und/oder Liegemöbel, einen im Decken- oder Seitenwandbereich integrierten und/oder in das Sitz- und/oder Liegemöbel integrierten Infrarotstrahler, und ein Belüftungssystem zum Einstellen von an die Anwendung angepassten Umgebungskonditionen, beispielsweise einer Thermoneutralzone des sich auf dem Sitz- und/oder Liegemöbel befindenden Nutzers der Infrarotkabine.

## Beschreibung

Die vorliegende Erfindung betrifft eine Infrarotkabine zur Wärmeanwendung an einem Nutzer, umfassend ein Sitz- und/oder Liegemöbel, einen im Decken- oder Seitenwandbereich integrierten und/oder in das Sitz- und/oder Liegemöbel integrierten Infrarotstrahler, und ein Belüftungssystem zum Einstellen von an die Anwendung angepassten Umgebungskonditionen, beispielsweise einer Thermoneutralzone des sich auf dem Sitz- und/oder Liegemöbel befindenden Nutzers der Infrarotkabine.

### Stand der Technik

Diverse Wärmeanwendungsvorrichtungen sind bekannt. Insbesondere für Ganzkörperanwendungen sind diese auch als Kabinen mit Sitz- oder Liegemöbeln darin vorgesehen. Sie werden üblicherweise dazu verwendet, Wärme in Form von Konvektion und/oder Wärme- bzw. Infrarotstrahlung auf den Körper oder bestimmte Körperbereiche eines Nutzers zu übertragen. Eine Wärmeanwendung geschieht beispielsweise als eine therapiebegleitende Maßnahme, etwa im Rahmen physiotherapeutischer Behandlungen, oder allgemein zur Förderung des Wohlbefindens. Sie kann aber auch lediglich zum Wohlbefinden und/oder der Erholung eines Benutzers eingesetzt werden, ohne jeglichen Bezug zu Therapiemaßnahmen.

Um für den Nutzer, der in der Regel zumindest teilweise unbekleidet ist, angenehme Bedingungen zu schaffen und gleichzeitig einen die gewählte Form der Wärmezufuhr sinnvoll unterstützenden Effekt zu erzielen, kann auch der Innenraum der Kabinen beheizt werden.

Es hat sich jedoch herausgestellt, dass auf herkömmliche Weise geregelte Infrarotkabinen nicht immer zu optimalen Ergebnissen führen. Insbesondere bestehen noch Defizite bei der benötigten Aufheizzeit, beim Regelverhalten der Kabinen, dem Erreichen bestimmter Temperaturen und der Homogenität der Umgebungstemperatur in der Kabine.

Es ist daher eine Aufgabe der vorliegenden Erfindung, Mittel anzugeben, mit denen die Nachteile des Stands der Technik überwunden werden können und die verschiedenen Wärmeanwendungsformen angepasst werden können und diese effizient unterstützt, insbesondere effizient eine wirksame Wärmeanwendung ermöglichen.

### Beschreibung der Erfindung

Die Aufgabe wird gelöst durch eine Infrarotkabine gemäß dem unabhängigen Anspruch.

In der erfindungsgemäßen Infrarotkabine wird abhängig davon, welchem Zweck die Wärmeabgabe dienen soll, ein jeweils zu diesem Anwendungsziel passendes Klima erzeugt. Dabei ist eine thermoneutrale Umgebung nur eine der sinnvollen Ausgangssituationen. Die Werte für eine thermoneutrale Umgebung unterscheiden sich intra- und interindividuell, zudem verändern sie sich im Laufe einer Anwendung - je nachdem ob Schwitzen einsetzt und/oder die Körperkerntemperatur angestiegen ist.

Gemäß einem ersten Aspekt der Erfindung ist eine Infrarotkabine zur Wärmeanwendung bei einem Nutzer vorgesehen, die ein Sitz- und/oder Liegemöbel, wenigstens einen an, über oder in der Decke oder an, hinter oder in einer der Seitenwände der Infrarotkabine angeordneten Infrarotstrahler, und wenigstens einen Lüfter umfasst. Der wenigstens eine Infrarotstrahler weist eine Wärmequelle, optional einen internen Reflektor, und ein Gehäuse auf, wobei die Wärmequelle und der optionale interne Reflektor zumindest bereichsweise von dem Gehäuse umhaust und/oder zumindest teilweise innerhalb des Gehäuses angeordnet sind. Ferner weist das Gehäuse je eine zur Kabinenaußenseite und zur Kabineninnenseite weisende Gehäuseöffnung auf und der wenigstens eine Lüfter ist so an der zur Kabinenaußenseite weisenden Gehäuseöffnung angeordnet, dass er Umgebungsluft durch das Gehäuse und die zur Kabineninnenseite weisende Gehäuseöffnung in die Infrarotkabine fördern kann.

Es wird also eine Anordnung vorgeschlagen, bei der wenigstens ein Lüfter mit einem Infrarotstrahler zusammenwirkt, um eine verbesserte Generierung eines Anwendungsklimas zu erreichen.

Das Gehäuse des Infrarotstrahlers kann beispielsweise aus Aluminium gefertigt werden. Ebenso kann es aus (Edel-)Stahl gefertigt werden.

Die Infrarotkabine kann ein Kabinengehäuse umfassen, in dem die spezifizierten Bestandteile der Infrarotkabine angeordnet sein können. Eine Seitenwand kann eine beliebige Innenseitenwand der Infrarotkabine beschreiben. Beispielsweise kann eine Seitenwand eine der vier Seitenwände (links, rechts, vorne, hinten) einer im Grundriss rechteckigen Kabine sein. Eine oder mehrere der Seitenwände der Infrarotkabine können auch von Wänden des Raums, in dem die Infrarotkabine aufgestellt wird, gebildet werden, beispielsweise, wenn das Infrarot-System direkt in eine Raumnische eingebaut wird.

Die Infrarotkabine kann für den Nutzer durch eine in dem Kabinengehäuse vorgesehene Tür begehbar sein. Das Kabinengehäuse kann vorwiegend aus Holz bestehen und/oder Holz umfassen. Das Kabinengehäuse kann auch zumindest teilweise aus Glas bestehen. Insbesondere die Seitenwand mit der Tür und die Tür selbst können aus Glas gefertigt sein.

Die Infrarotkabine kann beispielsweise eine Sitzkabine und/oder eine Liegekabine sein.

Die Infrarotkabine kann mehr als ein Sitz- und/oder Liegemöbel umfassen, beispielsweise für Paar- oder Gruppenanwendungen.

In einer Ausführungsform kann das Sitzmöbel in ein Liegemöbel überführbar sein und umgekehrt.

Im Sinne der vorliegenden Anmeldung wird vorzugsweise unter einer Thermoneutralzone eine oder mehrere Umgebungsbedingungen, insbesondere ein Bereich von Umgebungstemperaturen, des Nutzers verstanden, unter der oder denen der Nutzer seine normale Körperinnen- oder Körperkerntemperatur mit minimaler Stoffwechselregulierung aufrechterhalten kann. Jeder Nutzer hat eine individuelle Thermoneutralzone. Mit anderen Worten kann ein Nutzer in seiner Thermoneutralzone seine normale Körperinnentemperatur aufrechterhalten, ohne über den normalen Grundumsatz hinaus Energie verbrauchen zu müssen, d. h. ohne, dass der Nutzer dafür Wärme (beispielsweise durch Zittern und/oder regulieren der Hautdurchblutung) produzieren muss oder dass er Wärme (beispielsweise durch Schwitzen mit einhergehender Verdunstungskühlung) abführen muss. Eine Thermoneutralzone ist für jeden Nutzer individuell und von einer Vielzahl nutzerbezogener Faktoren abhängig, z. B. Körpergewicht, Körperfettanteil, Geschlecht, individuelles Befinden. Innerhalb der Thermoneutralzone kann die Grundrate der Wärmeproduktion gleich der Rate der Wärmeabgabe an die Umgebung sein. Die Thermoneutralzone kann bei unbekleideten normalgewichtigen Männern bei etwa 27 °C beginnen und kann bis etwa 35 °C Umgebungstemperaturen reichen. Die Thermoneutralzone kann bei unbekleideten normalgewichtigen Damen bei etwa 30 °C beginnen und kann bis etwa 37 °C Umgebungstemperaturen reichen.

In Abhängigkeit vom Zweck, dem die Wärmeabgabe dienen soll, wird mit dem jeweils zu diesem Anwendungsziel passenden Klima, das erzeugt wird, jedoch nicht nur eine Thermoneutralzone erfasst. Ein solches Klima kann auch ein bestimmtes Temperaturprogramm umfassen, das die Dauer, Temperaturen und Temperaturveränderungen auf einen möglichst angenehmen oder großen Effekt beim oder am Nutzer hin optimiert. Gerade hierfür ist eine rasch reagierende und exakte Temperierungsmöglichkeit der Infrarotkabine erforderlich. In erster Linie betrifft das Anwendungsklima demgemäß die Temperatur in der Infrarotkabine sowie deren Gradienten und zeitlichen Verlauf. Darüber hinaus kann gegebenenfalls auch eine Einstellung der Luftfeuchtigkeit erfolgen. Notwendig ist dies jedoch nicht.

Unter dem erfindungsgemäßen Infrarotstrahler ist im Sinne der vorliegenden Anmeldung eine Heizeinrichtung für den Innenraum der Infrarotkabine zu verstehen, die Wärmestrahlung direkt oder indirekt in den Innenraum einbringt und zur Generierung des Anwendungsklimas, wie beispielsweise einer Thermoneutralzone, für den Nutzer dient. Der Infrarotstrahler kann auch gleichzeitig als Wärmestrahler für die Wärmebehandlung des Nutzers genutzt werden, insbesondere wenn er mehrteilig ausgeführt ist. In der Standardausführung dient er jedoch spezifisch zur Generierung des Anwendungsklimas, während für die eigentliche Wärmebehandlung ein separater Wärmestrahler, insbesondere ein Infrarotstrahler, vorgesehen ist.

Der wenigstens eine Infrarotstrahler weist eine Wärmequelle auf, die in einer Ausführungsform beispielsweise in Form eines Dunkelstrahlers oder eines Halogenstrahlers vorgesehen sein kann. Vorzugsweise weist er einen internen Reflektor auf. Es sind jedoch auch Ausbildungen eines Infrarotstrahlers ohne internen Reflektor möglich.

Der Infrarotstrahler ist also vorteilhaft mehrteilig aufgebaut. Insbesondere ein interner Reflektor kann dazu vorgesehen sein, die von der Wärmequelle erzeugte Wärmestrahlung in Richtung des Nutzers umzulenken. Dadurch kann beispielsweise die Wärmequelle vor einer Berührung geschützt innerhalb des Gehäuses, etwa in einem Seitenbereich desselbigen, angeordnet sein. Die von der Wärmequelle abgestrahlte Wärmestrahlung kann dann über den internen Reflektor nach außerhalb des Gehäuses zu dem Nutzer reflektiert werden.

In einer vorteilhaften Ausgestaltungsvariante kann der Infrarotstrahler, vorzugsweise dessen Wärmequelle, mit einem oder mehreren Kühlkörpern versehen sein, die den Wärmeübertrag auf die durchgeleitete Umgebungsluft erhöhen. Die Kühlkörper umfassen dabei passive Kühlkörper, die über eine Oberflächenvergrößerung, in der Regel mit Hilfe eines gut wärmeleitenden Materials, zu einer Erhöhung der Wärmeabgabe führen. Beispielsweise können sie eine Kühlrippenstruktur aufweisen. Ihre Funktion ist hierbei nicht die Kühlung des Infrarotstrahlers oder dessen Wärmequelle, sondern vielmehr die Erhöhung der Effizienz des Wärmeübertrags auf die durchströmende Luft.

Der Infrarotstrahler kann an, über oder in der Decke der Infrarotkabine angebracht sein. Insbesondere wenn die Infrarotkabine sich bis zur Decke des Raums, in dem sie ausgestellt wird, erstreckt oder eine oder mehrere Seitenwände der Infrarotkabine von Raumwänden gebildet werden, kann der Infrarotstrahler alternativ hierzu auch an, hinter oder in einer der Seitenwände der Infrarotkabine angebracht werden. Vorzugsweise kann der Infrarotstrahler dann in einem deckennahen Bereich der Seitenwände der Infrarotkabine angebracht werden. Der deckennahe Bereich kann einen Bereich von 50 % - 100 % der Höhe der Seitenwand umfassen, vorzugsweise einen Bereich von 60 % - 100 % der Höhe, einen Bereich von 70 % - 100 % der Höhe, einen Bereich von 80 % - 100 % der Höhe oder einen Bereich von 90 % - 100 % der Höhe.

Vorzugsweise weist das Sitz- und/oder Liegemöbel einen integrierten Infrarotstrahler auf. Der integrierte Infrarotstrahler ist ein anderer Strahler als der vorstehend beschriebene Infrarotstrahler der Infrarotkabine, der mit dem Lüfter zusammenwirkt. Der in das Sitz- und/oder Liegemöbel integrierte Infrarotstrahler kann zur eigentlichen Wärmeanwendung des Nutzers dienen und kann insbesondere dazu ausgebildet sein, den Rückenbereich des Nutzers zu bestrahlen. Alternativ oder zusätzlich hierzu kann ein zur Wärmeanwendung des Nutzers vorgesehener Infrarotstrahler an beliebiger anderer Stelle im Inneren der Infrarotkabine angebracht oder aufgestellt werden.

Es hat sich überraschend gezeigt, dass sich durch den Einsatz eines Lüfters oder mehrerer einzelner Lüfter, die aus der Umgebung der Infrarotkabine Luft ansaugen und durch das Gehäuse des Infrarotstrahler ins Innere der Infrarotkabine fördern, gleich mehrere Vorteile erzielen lassen. In Infrarotkabinen des Stands der Technik sind keine Belüftungsvorrichtungen vorgesehen. Dies hat mehrere Gründe. So würde eine Zuluft, die lediglich Umgebungstemperaturen aufweist, eine Temperaturdifferenz zur Kabinenluft von bis zu etwa 30 °C - in der Regel 10 °C bis 20 °C - aufweisen. Selbst bei einer einfachen Öffnung in der Kabinenwand ohne aktive Luftförderung würde dies bei einem Nutzer zu einem kalten Zug und unangenehmen Kälteempfinden führen. Ferner könnte man möglicherweise nicht die notwendige Innentemperatur in der Kabine erreichen.

Erst recht träte dies auf, wenn die Luft durch einen Lüfter aktiv in die Kabine gefördert würde. Um dem Abzuhelfen, müsste die Luft also extern vorgewärmt werden, bevor sie in die Kabine gefördert werden kann. Dies würde jedoch zusätzliche Energie kosten und den ohnehin schon hohen Strombedarf für die Infrarotstrahler noch weiter erhöhen. Daher wurde bislang, wie auch bei einer Sauna, auf eine Belüftung von Infrarotkabinen verzichtet.

Die Erfinder haben jedoch erkannt, dass eine verbesserte Generierung des Anwendungsklimas, insbesondere der Thermoneutralzone, für den Nutzer möglich ist, wenn die Infrarotkabine mit einem Lüfter versehen ist, der die Außenluft durch das Gehäuse des Infrarotstrahlers fördert. Auf diese Weise kann einerseits die angesaugte Luft angewärmt werden und andererseits die ansonsten ungenutzte Abwärme des Infrarotstrahlers genutzt werden. Dies erhöht die Energieeffizienz und reduziert die thermische Belastung des Gehäuses und der unmittelbaren Umgebung des Infrarotstrahlers und führt so zu einer längeren Standzeit. Darüber hinaus verkürzt sich die Zeitspanne, die benötigt wird, um die Temperatur für bestimmte klimatische Voraussetzungen, wie zum Beispiel einen thermoneutralen Bereich des Nutzers zu erreichen, da die erzeugte Konvektion zusätzlich zur Strahlungswärme warme Luft in das Kabineninnere transportiert. Durch die Luftströmung verbessert sich auch das Ansprechverhalten einer Regelung, weil die Durchmischung der Luftschichten durch den Luftstrom schneller zu einer homogeneren Temperaturverteilung führt und der gemessene Temperaturwert damit gleichmäßig für den gesamten Körper zutrifft. Hierdurch verringert sich auch der Temperaturgradient in vertikaler Richtung, sodass der Infrarotstrahler mit geringerer Leistung betrieben werden kann. Es werden also an gleich mehreren Stellen Energieeinsparungen für den Betrieb und zusätzlich eine verbesserte Regelung erzielt, wobei die Umgebungsbedingungen, denen der Körper ausgesetzt ist, exakter und umfassender beurteilt werden können. Darüber hinaus wird der Nutzer mit Frischluft versorgt, was zu einem angenehmeren Raumklima beiträgt, und dies ohne kalter Zugluft ausgesetzt zu sein.

In einer Weiterbildung umfasst die Infrarotkabine daher ferner ein System zum Einstellen eines Anwendungsklimas für den sich auf dem Sitz- und/oder Liegemöbel befindenden Nutzer der Infrarotkabine, das wenigstens einen Sensor zum Messen zumindest einer Messgröße im Innenraum der Infrarotkabine umfasst, wobei das System eine Kontrolleinheit aufweist, die dazu eingerichtet ist, basierend auf einem Ergebnis einer Auswertung eines mit dem wenigstens einen Sensor aufgenommenen Messwertes eine Steuerung und/oder Regelung des wenigstens einen Infrarotstrahlers und/oder des mindestens einen Lüfters zum Einstellen des Anwendungsklimas vorzunehmen.

Geeignete Parameter, die der wenigstens eine Sensor messen kann, sind beispielsweise die Infrarotintensität, die Hauttemperatur, die Lufttemperatur, die Luftfeuchtigkeit und die CO₂-Konzentration.

Der wenigstens eine Sensor kann insbesondere so angeordnet und eingerichtet sein, eine Messgröße in einem Bereich der Infrarotkabine zu messen, der nicht oder zumindest nicht direkt von dem in das Sitz- und/oder Liegemöbel integrierten Strahler oder dem wenigstens einen Infrarotstrahler zum Einstellen eines Anwendungsklimas angestrahlt wird. Sensoren können beispielsweise am Sitz- und/oder Liegemöbel oder - bevorzugt vor allem für die Klimasensoren - an der Kabinenwand positioniert werden. Das System weist eine Kontrolleinheit auf, die dazu eingerichtet ist, basierend auf einem Ergebnis einer Auswertung eines mit dem wenigstens einen Sensor aufgenommenen Messwertes eine Steuerung und/oder Regelung des wenigstens einen Infrarotstrahlers zum Einstellen eines Anwendungsklimas vorzunehmen. Genauer gesagt kann die Kontrolleinheit nach Maßgabe des Ergebnisses der Auswertung des mit dem wenigstens einen Sensor aufgenommenen Messwertes den Infrarotstrahler so steuern und/oder regeln, dass dieser zum einen die den Nutzer umgebende Luft in der Kabine erwärmt, insbesondere in einem den Nutzer unmittelbar umgebenden Bereich, und zum anderen Wärme an den Nutzer mittels Infrarotstrahlung abgibt bzw. mittels Infrarotstrahlung Wärme in den Nutzer einbringt. Zusammen kann der Infrarotstrahler so ein Anwendungsklima, wie beispielsweise die Thermoneutralzone des Nutzers, einstellen. Ferner kann die Kontrolleinheit gleichermaßen den Lüfter steuern, der hierzu in der Drehzahl regelbar ausgeführt ist, um die durch den Infrarotstrahler geförderte Luftmenge zu regeln.

Durch diese zweifache Regelungsmöglichkeit in Abhängigkeit von der Reaktion des Nutzers auf die Behandlung kann eine wesentlich schnellere und genauere Einstellung des Anwendungsklimas erfolgen. Neben der Steuerung des Thermoneutralzonenstrahlers ist auch die Steuerung der durchgesetzten Luftmenge durch den Lüfter möglich. Insbesondere mit einer kombinierten Regelung beim Behandlungsbeginn kann die gewünschte Temperatur schnell und präzise eingeregelt werden. Auch in Reaktion auf eine Veränderung der Sensorwerte kann die Nachführung verbessert werden. Es müssen jedoch nicht zwangsläufig immer beide Regelparameter genutzt werden. Auch durch den Einsatz von jeweils nur einem davon kann bereits eine Verbesserung erzielt werden.

Die Steuerung des Systems zum Einstellen eines Anwendungsklimas kann in Ausgestaltungsvarianten auch so ausgelegt werden, dass anhand von eingegebenen individuellen Parametern des Nutzers als ein relevantes Anwendungsklima die Thermoneutralzone für diesen Nutzer berechnet wird und auf Basis dieses Wertes dann das Kabinenklima automatisch angesteuert wird. Geeignete Parameter hierfür können beispielsweise über BMI, BIA, Stoffwechsel-Gentests und dergleichen ermittelt werden.

In einer weiteren Ausgestaltungsvariante der Infrarotkabine ist diese zur Einstellung eines Anwendungsklimas mit einem Sensor für die Luftfeuchtigkeit und Mitteln zur Erhöhung und/oder Erniedrigung der Luftfeuchtigkeit ausgestattet. Das System zum Einstellen eines Anwendungsklimas kann damit die Luftfeuchtigkeit überwachen und gezielt zum Anwendungsklima passend einstellen. Die Mittel zur Erhöhung und/oder Erniedrigung der Luftfeuchtigkeit können dabei beispielsweise eine Sprühdüse zur Wasserverneblung, die insbesondere im Bereich des durch den Lüfter durch den Infrarotstrahler eingeförderten Luftstroms angeordnet werden kann, und ein Trockenmittel, das bedarfsweise durchströmt werden kann, sein.

In einer weiteren Ausgestaltungsvariante der Infrarotkabine ist diese zur Einstellung eines Anwendungsklimas mit einem Sensor für den CO₂-Gehalt und Mitteln zur Erhöhung und/oder Erniedrigung des CO₂-Gehalts ausgestattet. Das System zum Einstellen eines Anwendungsklimas kann damit den CO₂-Gehalt überwachen und gezielt zum Anwendungsklima passend einstellen. Die Mittel zur Erhöhung und/oder Erniedrigung des CO₂-Gehalts können dabei beispielsweise eine Düse zur Einleitung von CO₂, die insbesondere im Bereich des durch den Lüfter durch den Infrarotstrahler eingeförderten Luftstroms angeordnet werden kann, und eine Kalkschüttung, die bedarfsweise durchströmt werden kann, sein.

Eine vorteilhafte Weiterbildung dieser Ausgestaltung kann vorsehen, dass - je nach Erfordernissen der Wärmeanwendung - die Luft aus der Kabine, zum Beispiel für eine schnelle Erwärmung, umgewälzt und gegebenenfalls zur CO₂-Reduktion über Kalk geleitet wird, oder frische Umgebungsluft angesaugt und erwärmt oder, falls die Infrarotkabine die schon die vorgegebene Temperatur erreicht hat, ungewärmt eingeleitet wird. Beide Funktionen können dann vom System zum Einstellen eines Anwendungsklimas gesteuert werden. Dementsprechend sind dann mit Schaltventilen ausgestattete Verbindungsleitungen zwischen dem aus- und einfördernden Lüfter und Bypassleitungen für die Wärmequelle und die Kalkschüttung vorzusehen.

Das Gehäuse des Infrarotstrahlers kann, insbesondere an der Innenseite, zumindest bereichsweise eine Wärmeisolierung aufweisen. Dadurch kann eine Erwärmung des Gehäuses vermieden oder zumindest reduziert werden und somit ein sicherer Betrieb erreicht werden. Auch kann das Material des Gehäuses und des internen Reflektors so gewählt sein, dass eine Erwärmung des Gehäuses minimiert wird. Dies trägt gleichzeitig dazu bei, dass die entstehende Wärme besser für die Erwärmung der durch den Lüfter geförderten Frischluft genutzt werden kann.

In einer Ausführungsform kann vorgesehen sein, dass an dem Gehäuse, insbesondere an einem oder mehreren Seitenbereichen und/oder einer Gehäuseöffnung, ein Schutzgitter und/oder eine Glasabdeckung vorgesehen ist oder sind.

Beispielsweise kann das Schutzgitter eine Öffnung des Gehäuses abdecken. Dazu, aber auch in allen anderen Fällen, ist das Schutzgitter vorzugsweise lösbar mit dem Gehäuse verbunden. Dadurch kann das Schutzgitter von dem Gehäuse abgenommen werden, um beispielsweise einen Innenbereich des Gehäuses zu erreichen und diesen zu reinigen oder darin angeordnete Komponenten auszutauschen.

Beispielsweise kann die Glasabdeckung eine Öffnung des Gehäuses abdecken. Dazu, aber auch in allen anderen Fällen, ist die Glasabdeckung vorzugsweise lösbar mit dem Gehäuse verbunden. Dadurch kann die Glasabdeckung von dem Gehäuse abgenommen werden, um beispielsweise einen Innenbereich des Gehäuses zu erreichen und diesen zu reinigen oder darin angeordnete Komponenten auszutauschen. Sofern eine Glasabdeckung vorgesehen ist, betrifft dies nicht die zur Kabinenaußenseite und zur Kabineninnenseite weisenden Gehäuseöffnungen, die von dem Lüfter zur Luftförderung genutzt werden, es sei denn, die Glasabdeckung weist hierfür geeignete Öffnungen auf.

Der wenigstens eine Lüfter kann an seiner Ansaugseite mit einem Filter ausgestattet sein, der verhindert, dass Staub und Partikel ins Innere des Gehäuses des Infrarotstrahlers und damit auch ins Innere der Infrarotkabine gelangen. Insbesondere kann der Filter auch pollenfilternde Eigenschaften aufweisen, um für Allergiker ein angenehmes Innenklima sicherstellen zu können.

Vorzugsweise kann der wenigstens eine Lüfter eine Förderleistung V̇ₑᵢₙ von 5 - 150 m³/h aufweisen, wobei die Förderleistung im Fall von mehreren Lüftern deren Gesamtförderleistung bezeichnet. Die Förderleistung V̇ₑᵢₙ kann im Bereich von 5 - 150 m³/h, von 10 - 140 m³/h von 15 - 125 m³/h, von 20 - 100 m³/h, von 25 - 75 m³/h oder von 30 - 60 m³/h betragen. Die Förderleistung V̇ₑᵢₙ kann mindestens 5 m³/h, mindestens 10 m³/h, mindestens 15 m³/h, mindestens 20 m³/h, mindestens 25 m³/h oder mindestens 30 m³/h betragen. Die Förderleistung V̇ₑᵢₙ kann höchstens 150 m³/h, höchstens 140 m³/h, höchstens 125 m³/h, höchstens 100 m³/h, höchstens 75 m³/h oder höchstens 60 m³/h betragen. Es hat sich gezeigt, dass in diesem Luftdurchsatzbereich bei üblichen Kabinengrößen eine optimale Ausnutzung der Abwärme des Infrarotstrahlers und Durchmischung der Luftschichten erzielt werden kann.

Insbesondere kann die Förderleistung V̇ₑᵢₙ im Bereich vom 1-fachen bis 15-fachen des Kabinenvolumens/h betragen, bevorzugt im Bereich vom 2-fachen bis 14-fachen des Kabinenvolumens/h, 3-fachen bis 13-fachen des Kabinenvolumens/h, 4-fachen bis 12-fachen des Kabinenvolumens/h, 5-fachen bis 11-fachen des Kabinenvolumens/h oder 6-fachen bis 10-fachen des Kabinenvolumens/h.

Vorteilhaft kann an, hinter oder in einer oder mehreren Seitenwänden oder an, über oder in der Decke der Infrarotkabine ein weiterer Lüfter so angeordnet sein, dass er Kabinenluft aus der Infrarotkabine fördern kann.

Dieser oder diese weiteren Lüfter erzeugen einen Unterdruck, indem sie verbrauchte Luft aus der Kabine fördern. Durch die gezielte Anordnung relativ zum Infrarotstrahler respektive dem dadurch fördernden Lüfter, kann die Luftströmung innerhalb der Infrarotkabine den Bedürfnissen entsprechend gelenkt werden. Hierdurch wird eine bessere Verteilung der Warmluft im Kabineninneren erzielt.

Vorzugsweise kann/können der oder die weiteren Lüfter an, hinter oder in einer oder mehreren Seitenwänden angeordnet sein.

Hierzu kann in Ausgestaltungsvarianten vorgesehen sein, dass der oder die weiteren Lüfter in einem bodennahen Bereich von 0 % - 50 % der Seitenwandhöhe angeordnet ist / sind, vorzugsweise in einem Bereich von 0 % - 45 %, mehr bevorzugt von 0 % - 40 %, mehr bevorzugt von 0 % - 35 %, mehr bevorzugt von 0 % - 30 %. Durch die Anordnung in Bodennähe wird hauptsächlich die untenliegende kalte Luftschicht abgesaugt, die auch den größten CO₂-Gehalt aufweist. Ferner wird damit der gesamte Kabinenbereich in die Luftströmung einbezogen, was die Homogenisierung der Temperaturverteilung positiv beeinflusst.

Vorzugsweise kann/können der oder die weiteren Lüfter eine Förderleistung V̇ₐᵤₛ von 2 - 100 m³/h aufweisen, wobei die Förderleistung im Fall von mehreren Lüftern deren Gesamtförderleistung bezeichnet. Die Förderleistung V̇ₐᵤₛ kann im Bereich von 2 - 100 m³/h, von 5 - 90 m³/h, von 10 - 85 m³/h, von 15 - 70 m³/h, von 20 - 65 m³/h oder von 25 - 50 m³/h betragen. Die Förderleistung V̇ₐᵤₛ kann mindestens 2 m³/h, mindestens 5 m³/h, mindestens 10 m³/h, mindestens 15 m³/h, mindestens 20 m³/h oder mindestens 25 m³/h betragen. Die Förderleistung V̇ₐᵤₛ kann höchstens 100 m³/h, höchstens 90 m³/h, höchstens 85 m³/h, höchstens 70 m³/h, höchstens 65 m³/h oder höchstens 50 m³/h betragen.

Insbesondere kann die Förderleistung V̇ₐᵤₛ im Bereich vom 0,5-fachen bis 10-fachen des Kabinenvolumens/h betragen, bevorzugt im Bereich vom 0,75-fachen bis 9-fachen des Kabinenvolumens/h, 1-fachen bis 8-fachen des Kabinenvolumens/h, 1,25-fachen bis 7-fachen des Kabinenvolumens/h, 1,5-fachen bis 6-fachen des Kabinenvolumens/h oder 2-fachen bis 5-fachen des Kabinenvolumens/h.

Hier gilt das gleiche wie für den Durchsatz des oder der Lüfter des Infrarotstrahlers. Bei üblichen Kabinengrößen kann damit eine optimale Durchmischung der Luftschichten erzielt werden. Ferner ist im Zusammenspiel mit dem Lüfter des Infrarotstrahlers eine optimale Luftströmung in der Infrarotkabine einstellbar, die trotz des Strömungsverhaltens und der Durchmischung keine unangenehme Zugluft für den Nutzer der Kabine erzeugt.

Zu diesem Zweck kann insbesondere der Quotient $\frac{{\dot{V}}_{ein}}{{\dot{V}}_{aus}}$ der Förderleistung des wenigstens einen Lüfters zu der Förderleistung des oder der weiteren Lüfter im Bereich von 20 - 1,1 betragen, wobei die Förderleistung V̇ₑᵢₙ und V̇ₐᵤₛ im Fall von mehreren Lüftern jeweils deren Gesamtförderleistung bezeichnet. Der Quotient $\frac{{\dot{V}}_{ein}}{{\dot{V}}_{aus}}$ der Förderleistung kann im Bereich von 20 - 1,1, von 18-2, von 16 - 3, von 14 - 4 oder von 12 - 5 betragen. Der Quotient $\frac{{\dot{V}}_{ein}}{{\dot{V}}_{aus}}$ kann mindestens 1,1, mindestens 2, mindestens 3, mindestens 4 oder mindestens 5 betragen. Der Quotient $\frac{{\dot{V}}_{ein}}{{\dot{V}}_{aus}}$ kann höchstens 20, höchstens 18, höchstens 16, höchstens 14 oder höchstens 12 betragen. Der Quotient $\frac{{\dot{V}}_{ein}}{{\dot{V}}_{aus}}$ sollte in der Regel stets > 1 sein, damit nicht durch den sonst entstehenden Unterdruck in der Kabine auch kalte Umgebungsluft durch vorhandene Spalte in die Kabine gezogen werden. Sofern sichergestellt ist, dass die Kabine abseits des einfördernden Lüfters dicht ist, kann der Quotient auch 1,0 betragen.

Gerade in diesen Verhältnisbereichen lassen sich zugluftfreie Strömungsverhältnisse in der Infrarotkabine erzeugen, vor allem im Zusammenspiel mit der Positionierung der Lüfter. Zu beachten ist stets, dass im Inneren der Infrarotkabine keine zu starken Turbulenzen erzeugt werden. Diese würden zwar zu einer verbesserten Durchmischung beitragen, werden vom Nutzer aber schnell als unangenehm empfunden und sind daher zu vermeiden.

In einer einfachen Ausgestaltungsvariante kann beispielsweise ein einzelner weiterer Lüfter an der Seitenwand der Infrarotkabine, die an der Kopfseite des Sitz- und/oder Liegemöbels gelegen ist, mittig im unteren Drittel der Wand angeordnet werden, wenn der Infrarotstrahler im Zentrum der Decke angeordnet ist. Hierfür können dann beispielsweise Quotienten $\frac{{\dot{V}}_{ein}}{{\dot{V}}_{aus}}$ von 12-15 genutzt werden.

Vorzugsweise kann/können der oder die weiteren Lüfter von der Kontrolleinheit basierend auf einem Ergebnis einer Auswertung eines mit dem wenigstens einen Sensor aufgenommenen Messwertes gesteuert und/oder geregelt werden. Dies ermöglicht einerseits eine variable Anpassung an das Nutzerempfinden und andererseits kann somit der Quotient der Förderleistung schneller und genauer angepasst werden, was wiederum die Strömungsverhältnisse optimiert.

Der wenigstens eine Infrarotstrahler kann eine, insbesondere maximale, Abstrahltemperatur von wenigstens 250 °C haben. In einer Ausführungsform kann der wenigstens eine Infrarotstrahler eine, insbesondere maximale, Abstrahltemperatur zwischen 250 °C und 400 °C haben.

In einer Ausführungsform kann vorgesehen sein, dass der wenigstens eine Infrarotstrahler ein Flächen-Strahler, ein Dunkel-Strahler, insbesondere aus eloxiertem Aluminium, ein offener Strahler und/oder ein 3D-Strahler ist oder umfasst. Ein 3D-Strahler kann ein ergonomisch, dreidimensional geformter Strahler sein.

In einer Ausführungsform kann der wenigstens eine Infrarotstrahler eine Wärmequelle und einen internen Reflektor aufweisen. Die Wärmequelle kann wenigstens ein Heizstab sein, vorzugsweise eine Heizwendel oder ein Keramik-/Incoloystab. Ein solcher Infrarotstrahler mit Heizstab weist eine vergleichsweise geringe Abstrahlfläche auf, die sich durch die Mantelfläche des Heizstabs definiert. Der Heizstab kann einen Durchmesser von 10 mm aufweisen. Der wenigstens eine Infrarotstrahler kann eine, insbesondere maximale, Abstrahltemperatur von wenigstens 800 °C haben, insbesondere unter Verwendung eines Halogenstabs als Wärmequelle. Der wenigstens eine Infrarotstrahler kann eine, insbesondere maximale, Abstrahltemperatur von wenigstens 250 °C haben, insbesondere unter Verwendung eines Keramik- oder Incoloystabs als Wärmequelle.

In einer Ausführungsform kann der wenigstens eine Infrarotstrahler eine Wärmequelle aufweisen und ohne internen Reflektor ausgebildet sein. Die Wärmequelle kann einen Flächenstrahler mit Keramik und/oder einer beschichteten Materialoberfläche umfassen. Ein solcher Infrarotstrahler mit Flächenstrahler weist eine vergleichsweise große Abstrahlfläche auf. Die Abstrahlfläche kann wenigstens 500 mm x 100 mm betragen. Selbstverständlich kann die Abstrahlfläche auch deutlich größer sein. Der wenigstens eine Infrarotstrahler kann eine, insbesondere maximale, Abstrahltemperatur von weniger als 400 °C haben, vorzugsweise zwischen 250 °C und 400 °C.

In einer Ausführungsform kann die Wärmequelle des wenigstens einen Infrarotstrahlers als Flächenstrahler mittels Carbon-Farbe aufgebracht werden. Diese können dann auch großflächiger gestaltet werden, um die Heizleistung zu erreichen und/oder die Wärme über einen größeren Bereich abgeben zu können.

Unter einem offenen Strahler wird vorzugsweise ein Strahler verstanden, dessen Wärmequelle auch während des regulären Betriebs des Infrarotstrahlers von außen, insbesondere frontal, zugänglich ist und sich insbesondere nicht hinter einer Abdeckung befindet.

In einer Ausführungsform kann vorgesehen sein, dass der wenigstens eine Infrarotstrahler mehrere Teil-Wärmestrahler aufweist, welche vorzugsweise zumindest teilweise unabhängig voneinander aktivierbar und/oder deaktivierbar sind, insbesondere manuell und/oder durch die dazu entsprechend eingerichtete Kontrolleinheit.

Jeder Teil-Wärmestrahler kann vorzugsweise die Merkmale aufweisen, wie sie zuvor in Bezug auf den Wärmestrahler beschrieben worden sind und zwar einzeln und in beliebiger Kombination.

Der Infrarotstrahler kann vorteilhaft als eine Gruppe von Teil-Wärmestrahlern ausgebaut sein. Beispielsweise können alle oder einige Teil-Wärmestrahler in einem gemeinsamen Gehäuse untergebracht sein. Die Teil-Wärmestrahler können zum Einstellen der Thermoneutralzone zusammenwirken.

### Kurzbeschreibung der Figuren

Weitere Merkmale und Vorteile der Erfindung ergeben sich aus der nachfolgenden Beschreibung, in der bevorzugte Ausführungsformen der Erfindung anhand schematischer Zeichnungen erläutert werden.

Dabei zeigen:
- **Fig. 1**: eine schematische Darstellung einer Infrarotkabine gemäß der Erfindung in einer ersten Ausführungsform;
- **Fig. 2**: eine schematische Darstellung einer Infrarotkabine gemäß der Erfindung in einer zweiten Ausführungsform.

### Beispiele

**Figur 1** zeigt eine schematische Darstellung einer Infrarotkabine (1) in einer ersten Ausführungsform.

Bei der Kabine handelt es sich um eine Wärmekabine, genauer gesagt um eine Infrarotkabine **(1).** Mit der Infrarotkabine **(1)** ist an einem Nutzer **(2),** hier ein Mensch, eine Wärmebehandlung durchführbar. Dazu weist die Infrarotkabine **(1)** ein System **(3)** zum Einstellen eines Anwendungsklimas für den Nutzer **(2)** auf.

In der Infrarotkabine **(1)** ist ein Sitzmöbel **(4)** vorgesehen. In oder an der Kopfstütze (5) des Sitzmöbels **(4)** ist ein Sensor **(6)** des Systems **(3)** zum Messen der Temperatur in der Nähe des Nutzers **(2)** vorgesehen. Alternativ hierzu könnte der Sensor **(6)** beispielsweise auch an einer Wand der Infrarotkabine (1) etwa in Brusthöhe des Nutzers **(2)** angebracht werden. In nicht in der Zeichnung dargestellten Erweiterungen des Systems **(3)** können an dieser Stelle an der Kopfstütze **(5)** auch noch weitere Sensoren **(6)** zur IR-Intensitätsmessung für eine Sicherheitsfunktion als Augenschutz oder ein IR-Sensor zur Messung der Hauttemperatur des Nutzers **(2)** für eine Steuerung des Kabinenklimas in Abhängigkeit der Reaktion des Nutzers **(2)** auf die vorgenommenen Änderungen vorgesehen werden. Letztgenannter IR-Sensor kann auch an der Decke **(8)** der Infrarotkabine **(1)** angeordnet werden. An weiteren Sensoren **(6)** kann zum Beispiel im bodennahen Bereich der Infrarotkabine **(1)** ein CO₂-Sensor angeordnet werden.

An der Decke **(8)** der Infrarotkabine **(1)** ist ein Infrarotstrahler **(9)** des Systems **(3)** angeordnet. Der Infrarotstrahler **(9)** umfasst eine Wärmequelle **(10),** hier ein Flächenstrahler mit Keramik, angeordnet in einem Gehäuse **(11).** An der Oberseite des Gehäuses **(11)** ist ein Lüfter **(12)** mit einem Filter **(13)** angeordnet, der Luft aus der Umgebung ansaugt und im Gehäuse **(11)** an der Wärmequelle **(10)** vorbei in den Innenraum der Infrarotkabine **(1)** fördert. Die Luftströmung ist in den Figuren jeweils mit den gestrichelten Pfeilen angedeutet.

Der Infrarotstrahler **(9)** strahlt Wärmestrahlung vorwiegend (in Fig. 1) nach unten ab und beaufschlagt den Nutzer **(2)** damit im Wesentlichen von oben, wie durch die durchgezogenen Pfeile angedeutet ist.

Außerdem weist das System **(3)** auch eine Kontrolleinheit **(14)** auf. Die Kontrolleinheit **(14)** wertet die mit dem Sensor **(6)** aufgenommenen Temperaturmesswerte des Kabineninnenraums - beziehungsweise die mit den gegebenenfalls mehreren Sensoren **(6)** aufgenommenen Messwerte - aus und steuert und/oder regelt basierend auf einem Ergebnis der Auswertung den Infrarotstrahler **(9),** insbesondere indem er dessen Intensität bzw. die Intensität der Wärmequelle **(10)** anpasst. Dadurch kann zuverlässig die Thermoneutralzone des Nutzers **(2)** oder ein anderes gewünschtes Anwendungsklima eingestellt werden. Die Kontrolleinheit **(14)** regelt zudem den Lüfter **(12)** und kann so die Geschwindigkeit der Temperaturanpassung erhöhen. Je nach Anwendungszweck der Infrarotkabine **(1)** und hierzu passendem Anwendungsklima ist oftmals eine Kombination von mehreren Sensoren **(6)** zur Steuerung sinnvoll. Beispielsweise erlaubt eine Kombination aus Sensoren für die Raumtemperatur, die IR-Bestrahlung, die Hauttemperatur, die Luftfeuchtigkeit und den CO₂-Gehalt eine umfängliche Beurteilung der klimarelevanten Werte und der Reaktion des Nutzers **(2)** auf die Steuerung des Anwendungsklimas sowie der Wärmeanwendung.

Beispielsweise kann die Infrarotkabine **(1)** mit erhöhter Leistung des Lüfters **(12)** vor Betreten des Nutzers **(2)** vorgeheizt werden und anschließend gedrosselt werden. Ebenso kann auch in der Startphase der Behandlung des Nutzers **(2)** eine moderate Erhöhung der Lüfterleistung, die für den Nutzer **(2)** nicht zu einem unangenehmen Zugluftgefühl führt, zu einer schnelleren Homogenisierung der Temperatur in der Infrarotkabine **(1)** genutzt werden, welche dann bei erreichten Zielwerten wiederum gedrosselt werden kann auf ein Maß, das ausreichend für eine Durchmischung ist.

Durch die Zwangsbelüftung durch das Gehäuse **(11)** des Infrarotstrahlers **(9)** kann die Abwärme der Wärmequelle **(10),** hier also des Flächenstrahlers, effektiv zur Erwärmung des Innenraums der Infrarotkabine **(1)** genutzt werden und sorgt damit für ein schnelleres Einstellen der Thermoneutralzone des Nutzers **(2)** oder eines anderen gewünschten Anwendungsklimas und bewirkt darüber hinaus noch eine Betriebskosten senkende Energieeinsparung. Es wird also ein doppelter Nutzen für den Anwender und den Betreiber erzielt.

Auf diese Weise ist kann der Nutzer **(2)** empfänglicher für eine Wärmeanwendung innerhalb der Infrarotkabine **(1)** sein. Für diese Wärmeanwendung kann die Infrarotkabine **(1)** weitere Mittel, wie mindestens einen Infrarotwärmestrahler, aufweisen, welche in Fig. 1 jedoch der Übersichtlichkeit wegen nicht dargestellt sind. Beispielsweise kann es sich dabei um einen innerhalb der Rückenlehne im Bereich der Position **(16)** in das Möbel **(4)** integrierten Infrarotstrahler handeln.

**Figur 2** zeigt eine schematische Darstellung einer Infrarotkabine **(1)** in einer zweiten Ausführungsform.

Diese Ausgestaltungsvariante ist in weiten Teilen mit der in Fig. 1 gezeigten Ausgestaltungsvariante identisch. Daher sollen nachfolgend nur die Unterschiede beschrieben werden.

Der erste Unterschied betrifft das Möbel **(4),** welches in dieser Ausgestaltungsvariante ein Liegemöbel **(4)** ist.

Ferner unterscheidet sich das Lüftersystem von der Ausgestaltungsvariante von Fig. 1 dahingehend, dass einerseits statt einem zwei Lüfter **(12)** mit jeweils einem Filter **(13)** auf dem Gehäuse angebracht sind. Eine derartige Gestaltung kann insbesondere vorteilhaft sein, wenn der Infrarotstrahler **(9)** aus mehreren Teilstrahlern zusammengesetzt ist, sodass jedem Teilstrahler ein eigener Lüfter **(12)** zugeordnet werden kann. Sie kann aber auch bei größeren Gehäusen zweckmäßig sein, um die Luftverteilung darin zu verbessern. In dem gezeigten Beispiel von Fig. 2 ist jedoch nur ein einzelner Heizstab aus einem Keramik-/Incoloystab als Wärmequelle **(10)** im Gehäuse **(11)** verbaut worden. Der zugehörige interne Reflektor im Gehäuse **(11)** wurde der Übersichtlichkeit halber nicht in der Zeichnung dargestellt.

Weiterhin ist in der Seitenwand **(7)** der Infrarotkabine **(1)** im unteren Drittel der Höhe der Seitenwand **(7)** ein weiterer Lüfter **(15)** angebracht. Dieser fördert die kühlere verbrauchte Luft aus dem Bodenbereich der Infrarotkabine **(1)** nach außen und sorgt so für eine weitere Verbesserung des Klimas in der Infrarotkabine **(1).** Zudem saugt er die von den Lüftern **(12)** in das Gehäuse **(11)** und die Infrarotkabine **(1)** eingeblasene Luft ab. Dadurch wird eine gezielte Strömungsrichtung vorgegeben und die Durchmischung der Innenluft weiter verbessert. Wie die Dicke des gestrichelten Pfeils andeutet, liegt der Quotient $\frac{{\dot{V}}_{ein}}{{\dot{V}}_{aus}}$ der Förderleistung der Lüfter **(12)** zu der Förderleistung des Lüfters **(15)** bei 8, wobei die Förderleistung V̇ₑᵢₙ hier die Gesamtförderleistung der beiden Lüfter **(12)** bezeichnet, welche gleicher Bauart sind.

Die Kontrolleinheit **(14)** regelt hier neben den beiden Lüftern **(12)** ebenfalls den Lüfter **(15)** und kann damit auch den Quotienten $\frac{{\dot{V}}_{ein}}{{\dot{V}}_{aus}}$ der Förderleistung variieren. In einfacheren Ausgestal-tungsvarianten der erfindungsgemäßen Infrarotkabinen **(1)** kann jedoch auch auf eine Steuerung der Förderleistungen verzichtet werden. Die Lüfter laufen dann nur mit einer unveränderlichen Nenndrehzahl und können gegebenenfalls zur Beeinflussung der Luftströmung durch Ein- und Ausschalten angesteuert werden.

### Bezugszeichenliste

- **1**: Infrarotkabine
- **2**: Nutzer
- **3**: System
- **4**: (Sitz-/Liege-)Möbel
- **5**: Kopfstütze
- **6**: Sensor
- **7**: Seitenwand
- **8**: Decke
- **9**: Infrarotstrahler
- **10**: Wärmequelle
- **11**: Gehäuse
- **12**: Lüfter
- **13**: Filter
- **14**: Kontrolleinheit
- **15**: Lüfter
- **16**: Position integrierter Infrarotstrahler

## Patentansprüche

1. Infrarotkabine **(1)** zur Wärmeanwendung bei einem Nutzer **(2),** umfassend
- ein Sitz- und/oder Liegemöbel **(4);**
- wenigstens einen an, über oder in der Decke **(8)** oder an, hinter oder in einer der Seitenwände **(7)** der Infrarotkabine **(1)** angeordneten Infrarotstrahler **(9);** und
- wenigstens einen Lüfter **(12);**
- wobei der wenigstens eine Infrarotstrahler **(9)** eine Wärmequelle **(10),** optional einen internen Reflektor, und ein Gehäuse **(11)** aufweist, wobei die Wärmequelle **(10)** und der interne Reflektor zumindest bereichsweise von dem Gehäuse **(11)** umhaust und/oder zumindest teilweise innerhalb des Gehäuses **(11)** angeordnet sind; und
- wobei das Gehäuse **(11)** je eine zur Kabinenaußenseite und zur Kabineninnenseite weisende Gehäuseöffnung aufweist und der wenigstens eine Lüfter **(12)** so an der zur Kabinenaußenseite weisenden Gehäuseöffnung angeordnet ist, dass er Umgebungsluft durch das Gehäuse **(11)** und die zur Kabineninnenseite weisende Gehäuseöffnung in die Infrarotkabine **(1)** fördern kann.

2. Infrarotkabine **(1)** nach Anspruch 1, wobei das Sitz- und/oder Liegemöbel **(4)** einen integrierten Infrarotstrahler aufweist.

3. Infrarotkabine **(1)** nach Anspruch 1 oder 2, umfassend ein System **(3)** zum Einstellen eines Anwendungsklimas für den sich auf dem Sitz- und/oder Liegemöbel **(4)** befindenden Nutzer **(2)** der Infrarotkabine **(1),** das wenigstens einen Sensor **(6)** zum Messen zumindest einer Messgröße im Innenraum der Infrarotkabine **(1)** umfasst, wobei das System **(3)** eine Kontrolleinheit **(14)** aufweist, die dazu eingerichtet ist, basierend auf einem Ergebnis einer Auswertung eines mit dem wenigstens einen Sensor **(6)** aufgenommenen Messwertes eine Steuerung und/oder Regelung des wenigstens einen Infrarotstrahlers **(9)** und/oder des mindestens einen Lüfters **(12)** zum Einstellen des Anwendungsklimas vorzunehmen.

4. Infrarotkabine **(1)** nach einem der vorangehenden Ansprüche, wobei der wenigstens eine Infrarotstrahler **(9)** ein Flächen-Strahler, ein Dunkel-Strahler, insbesondere aus eloxiertem Aluminium, ein offener Strahler und/oder ein dreidimensional geformter Strahler ist.

5. Infrarotkabine **(1)** nach einem der vorangehenden Ansprüche, wobei an dem Gehäuse **(11),** insbesondere an einem oder mehreren Seitenbereichen und/oder einer Gehäuseöffnung, ein Schutzgitter und/oder eine Glasabdeckung vorgesehen ist oder sind.

6. Infrarotkabine **(1)** nach einem der vorangehenden Ansprüche, wobei der wenigstens eine Lüfter **(12)** eine Förderleistung V̇ₑᵢₙ von 5 m³/h - 150 m³/h aufweist, wobei die Förderleistung im Fall von mehreren Lüftern **(12)** deren Gesamtförderleistung bezeichnet.

7. Infrarotkabine **(1)** nach einem der vorangehenden Ansprüche, wobei an, hinter oder in einer oder mehreren Seitenwänden **(7)** oder an, über oder in der Decke **(8)** der Infrarotkabine **(1)** ein weiterer Lüfter **(15)** so angeordnet ist, dass er Kabinenluft aus der Infrarotkabine **(1)** fördern kann.

8. Infrarotkabine **(1)** nach Anspruch 7, wobei der oder die weiteren Lüfter **(15)** in einem bodennahen Bereich von 0 % - 50 % der Seitenwandhöhe, bevorzugt von 0 % - 40 %, mehr bevorzugt von 0 % - 30 %, angeordnet ist / sind.

9. Infrarotkabine **(1)** nach Anspruch 7 oder 8, wobei der oder die weiteren Lüfter **(15)** eine Förderleistung V̇ₐᵤₛ von 2 m³/h - 100 m³/h aufweist/aufweisen, wobei die Förderleistung im Fall von mehreren Lüftern **(15)** deren Gesamtförderleistung bezeichnet.

10. Infrarotkabine **(1)** nach einem der Ansprüche 7-9, wobei der Quotient $\frac{{\dot{V}}_{ein}}{{\dot{V}}_{aus}}$ der Förderleistung des wenigstens einen Lüfters **(12)** zu der Förderleistung des oder der weiteren Lüfter **(15)** im Bereich von 20 - 1,1 beträgt, wobei die Förderleistung V̇ₑᵢₙ und V̇ₐᵤₛ im Fall von mehreren Lüftern **(12, 15)** jeweils deren Gesamtförderleistung bezeichnet.

11. Infrarotkabine **(1)** nach einem der Ansprüche 7-10, wobei der oder die weiteren Lüfter von der Kontrolleinheit **(14)** basierend auf einem Ergebnis einer Auswertung eines mit dem wenigstens einen Sensor **(6)** aufgenommenen Messwertes gesteuert und/oder geregelt wird / werden.

12. Infrarotkabine **(1)** nach einem der vorangehenden Ansprüche, wobei der wenigstens eine Infrarotstrahler **(9)** mehrere Teil-Wärmestrahler aufweist, welche vorzugsweise zumindest teilweise unabhängig voneinander aktivierbar und/oder deaktivierbar sind, insbesondere manuell und/oder durch die dazu entsprechend eingerichtete Kontrolleinheit **(14).**

13. Infrarotkabine **(1)** nach einem der vorangehenden Ansprüche, wobei der Infrarotstrahler **(9),** vorzugsweise dessen Wärmequelle **(10),** mit einem oder mehreren Kühlkörpern versehen ist, die den Wärmeübertrag auf die durchgeleitete Umgebungsluft erhöhen.

14. Infrarotkabine **(1)** nach einem der vorangehenden Ansprüche, wobei diese zur Einstellung eines Anwendungsklimas mit einem Sensor für die Luftfeuchtigkeit und Mitteln zur Erhöhung und/oder Erniedrigung der Luftfeuchtigkeit ausgestattet ist.

15. Infrarotkabine **(1)** nach einem der vorangehenden Ansprüche, wobei diese zur Einstellung eines Anwendungsklimas mit einem Sensor für den CO₂-Gehalt und Mitteln zur Erhöhung und/oder Erniedrigung des CO₂-Gehalts ausgestattet ist.
